# EUROPÄISCHE PATENTSCHRIFT

(11) **EP 3 404 244 B1**
(45) Veröffentlichungstag und Bekanntmachung des Hinweises auf die Patenterteilung: **24.02.2021**
(21) Anmeldenummer: 17170986.8
(22) Anmeldetag: 15.05.2017
(51) Int. Cl.: F02G 5/02, F01K 23/06

(54) **VORRICHTUNG UND VERFAHREN ZUR STANDARDISIERUNG UND ZUM AUFBAU EINES ORC-CONTAINERS**
DEVICE AND METHOD FOR STANDARDIZING AND CONSTRUCTING AN ORC CONTAINER
DISPOSITIF ET PROCÉDÉ DE STANDARDISATION ET DE RÉALISATION D'UN CONTENEUR ORC

(43) Veröffentlichungstag der Anmeldung: 21.11.2018
(73) Patentinhaber: Orcan Energy AG, 81379 München (DE)
(72) Erfinder: Aumann, Richard, 80807 München (DE); Weigand, Fabian, 81379 München (DE)
(74) Vertreter: Grünecker Patent- und Rechtsanwälte PartG mbB

(56) Entgegenhaltungen:
- EP-A1- 2 955 340
- CN-U- 204 661 610
- US-A1- 2012 111 004

## Beschreibung

### Gebiet der Erfindung

Die Erfindung betrifft einen ORC-Container, ein System aus einem ORC-Container und einem Aggregat-Container, sowie ein Verfahren zum Aufstellen eines solchen Systems.

### Stand der Technik

Eine der wenigen verbleibenden wirtschaftlichen Lösungen zur Effizienzsteigerung von Verbrennungsmotoren mit großem Potenzial ist die Abwärmenutzung mittels eines thermischen Kreisprozesses (z.B. einem Organic-Rankine-Cycle-System, ORC-System) und beispielsweise mit einem Generator des ORC-Systems elektrische Energie zu erzeugen.

Dabei ist die Integration eines Komplettmoduls, z.B. bestehend aus ORC-System, Abgaswärmeübertrager (AGWÜ), Rückkühlung und Schaltschrank in einen ISO-Container sinnvoll, um eine maximale Standardisierung bei einem Transport (z.B. bei Versand per Schiff oder LKW) zu erreichen. Da auch Verbrennungsmotoren häufig in standardisierten Containern verbaut werden, stellt sich dem Fachmann daher die Aufgabe, diese Container möglichst optimal zueinander zu positionieren. Solche Module sind aus US 2012111004, EP 2955340 oder CN204661610 bekannt.

### Beschreibung der Erfindung

Die Erfindung stellt eine Lösung der genannten Aufgabe bereit.

Die erfindungsgemäße Lösung wird definiert durch ein System mit den Merkmalen gemäß Anspruch 1.

Die Erfindung offenbart somit einen ORC-Container, der Folgendes umfasst: einen Container, insbesondere einen ISO-Container, mit einer darin angeordneten ORC-Vorrichtung zum Umwandeln von Wärmeenergie in elektrische oder mechanische Energie, wobei die ORC-Vorrichtung ein Arbeitsmedium aufweist; eine an dem ISO-Container vorgesehene Wärmeeinkopplungsvorrichtung zum Zuführen von Wärmeenergie von einem Aggregat-Container; und eine an dem Container angeordnete Abstandsvorrichtung, wobei die Abstandsvorrichtung zum Bereitstellen eines Zwischenraums zwischen dem ORC-Container und dem Aggregat-Container geeignet ist. Das Arbeitsmedium kann eine Mischung aus mehreren Komponenten umfassen und/oder kann ein Additiv enthalten, wie z.B. ein Schmiermittel.

Der erfindungsgemäße ORC-Container hat den Vorteil, dass der Zwischenraum für Elemente genutzt werden kann, die für die Wärmeankopplung notwendig sind.

Der erfindungsgemäße ORC-Container wird dahingehend weitergebildet, dass die Abstandsvorrichtung eine Standvorrichtung zum Aufstellen des ORC-Containers auf den Aggregat-Container umfasst, wodurch der Zwischenraum zwischen einer Unterseite des ORC-Containers und einer Oberseite des Aggregat-Containers bereitgestellt wird, wobei die Standvorrichtung insbesondere standardisierte Verbindungselemente, vorzugsweise standardisierte Eckverbindungen umfasst (sogenannte corner castings).

Der erfindungsgemäße ORC-Container mit der Standvorrichtung hat die Vorteile, dass der ORC-Container mit der Standvorrichtung auf den Aggregat-Container gestellt werden kann, wodurch sich ein reduzierter Platzbedarf ergibt, und weiterhin, dass der Zwischenraum für Elemente genutzt werden kann, die für die Wärmeankopplung nötig sind. Auf diese Weise kann insbesondere ein standardisierter Aufbau des ORC-Containers für verschiedene Aggregat-Container eingesetzt werden.

Die Wärmeeinkopplungsvorrichtung kann an der Unterseite, an einer Seitenfläche oder der Oberseite des ORC-Containers vorgesehen sein.

Der erfindungsgemäße ORC-Container kann dahingehend weitergebildet werden, dass die Wärmeeinkopplungsvorrichtung eine Anschlussvorrichtung zum Zu- und Abführen einer wärmeführende Flüssigkeit aufweisen kann, wobei die wärmeführende Flüssigkeit im ORC-Container mittels einer Leitungsanordnung einem Vorwärmer und/oder Verdampfer der ORC-Vorrichtung zum Übertragen von Wärmeenergie von der Flüssigkeit auf das Arbeitsmedium zuführbar ist. Diese Anschlussvorrichtung kann beispielsweise Anschlussstutzen für eine Rohr- oder Schlauchverbindung umfassen.

Erfindungsgemäß umfasst die Wärmeeinkopplungsvorrichtung einen Abgaseinlass zum Zuführen eines wärmeführenden Abgases an einen Abgaswärmeübertrager der ORC-Vorrichtung zum Übertragen von Wärme von dem Abgas auf ein weiteres Wärmeträgermedium und anschließend von diesem auf das Arbeitsmedium oder direkt auf das Arbeitsmedium, insbesondere zum Vorwärmen und/oder Verdampfen des Arbeitsmediums, und der ORC-Container umfasst weiterhin einen Abgasauslass, insbesondere an einer Oberseite des ISO-Containers.

Auch der Abgaseinlass kann beispielsweise einen Anschlussstutzen für eine Rohrverbindung oder für das Befestigen von Leitblechen umfassen.

Gemäß einer anderen Weiterbildung umfasst die Standvorrichtung ein oder mehrere Standfüße, die aus- und einfahrbar und/oder aus- und einklappbar und/oder lösbar befestigt sind.

Dabei kann jeder aus- und einfahrbare Standfuß ein Außenelement und ein aus- und einfahrbares Innenelement aufweisen und es kann eine Fixierungsvorrichtung zum Fixieren eines Auszugs des Innenelements aus dem Außenelement vorgesehen sein.

In dem Zwischenraum kann eine Bypass-Leitung zum Abführen von überschüssigem Abgas angeordnet werden.

Die oben genannte Aufgabe wird auch gelöst durch ein System gemäß Anspruch 1.

Das erfindungsgemäße System umfasst: einen erfindungsgemäßen ORC-Container oder einen ORC-Container gemäß einer der genannten Weiterbildungen; und einen Aggregat-Container mit einem Aggregat das im Betrieb Wärme erzeugt, wobei der Aggregat-Container eine vorzugsweise an einer Oberseite des Aggregat-Containers angeordnete Wärmeauskopplungsvorrichtung zum Abführen von Wärme aus dem Aggregat-Container umfasst.

Das erfindungsgemäße System kann dahingehend weitergebildet werden, dass der Aggregat-Container einen weiteren ISO-Container umfasst, in dem das Aggregat angeordnet ist, wobei der weitere ISO-Container die gleichen Maße hat wie der ISO-Container des ORC-Containers. Auf diese Weise wird sichergestellt, dass die Container sicher und stabil aufeinander gesetzt werden können.

Gemäß einer anderen Weiterbildung kann das Aggregat einen Verbrennungsmotor umfassen, wobei die wärmeführende Flüssigkeit eine Kühlflüssigkeit des Verbrennungsmotors ist und der Aggregat-Container eine an der Oberseite des Aggregat-Containers angeordnete Anschlussvorrichtung zum Ab- und Zuführen der Kühlflüssigkeit aufweist, und wobei das wärmeführende Abgas ein Abgas des Verbrennungsmotors ist und der Aggregat-Container einen an der Oberseite des Aggregat-Containers angeordneten Abgasauslass zum Abführen des Abgases aufweist.

Eine andere Weiterbildung besteht darin, dass in dem Zwischenraum eine Bypass-Leitung zum Abführen von überschüssigem Abgas vorgesehen ist.

Gemäß einer anderen Weiterbildung kann die Wärmeauskopplungsvorrichtung des Aggregat-Containers und die Wärmeeinkopplungsvorrichtung des ORC-Containers mit ein oder mehreren Verbindungselementen lösbar verbunden sein, wobei die Verbindungselemente in dem Zwischenraum angeordnet sind.

Erfindungsgemäß sind im Zwischenraum ein oder mehrere lösbar angeordnete Umlenkelemente vorgesehen, um eine Kühlluft des Aggregats von einem Bereich des ORC-Containers weg zu leiten, in dem ein Kühler der ORC-Vorrichtung angeordnet ist. Dadurch kann die Effizienz der ORC-Kühlung (Rückkühlung) gewährleistet werden.

Die oben genannte Aufgabe wird auch gelöst durch ein Verfahren gemäß Anspruch 13.

Das erfindungsgemäße Verfahren zum Aufstellen eines erfindungsgemäßen Systems umfasst die folgenden Schritte: Anbringen und/oder Ausfahren und/oder Ausklappen der Standvorrichtung an dem ORC-Container; Aufsetzen des ORC-Containers auf den Aggregat-Container; und Verbinden der Wärmeauskopplungsvorrichtung des Aggregat-Containers mit der Wärmeeinkopplungsvorrichtung des ORC-Containers.

Das erfindungsgemäße Verfahren kann dahingehend weitergebildet werden, dass ein Befestigen der oben genannten Umlenkelemente im Zwischenraum zwischen dem ORC-Container und dem Aggregat-Container vorgesehen sein kann.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen.

### Zeichnungen

Fig. 1 zeigt eine Ausführungsform des erfindungsgemäßen Systems.

### Ausführungsformen

Figur 1 zeigt ein System mit einem ORC-Container 10 und einem Aggregat-Container 50.

Der ORC-Container 10 umfasst einen ISO-Container 11 mit einer darin angeordneten ORC-Vorrichtung 20 zum Umwandeln von Wärmeenergie in elektrische Energie; eine an einer Unterseite des ISO-Containers vorgesehene Wärmeeinkopplungsvorrichtung 31, 32 zum Zuführen von Wärmeenergie von dem Aggregat-Container 50; und eine an dem ISO-Container 11 angeordnete Standvorrichtung 12, wobei die Standvorrichtung 12 zum Aufstellen des ORC-Containers 10 auf den Aggregat-Container 50 und zum Bereitstellen eines Zwischenraums 60 zwischen der Unterseite des ORC-Containers 10 und einer Oberseite des Aggregat-Containers 50 geeignet ist. Der Aggregat-Container 50 ist in diesem Beispiel ein Motor-Container 50 mit einem Verbrennungsmotor 52. Der Verbrennungsmotor 52 erzeugt im Betrieb Wärme. Die Wärme der Kühlflüssigkeit des Verbrennungsmotors 52 und des Abgases des Verbrennungsmotors 52 wird im ORC-System 20 zur Energieerzeugung eingesetzt.

Die Wärmeeinkopplungsvorrichtung 31, 32 weist dazu eine Anschlussvorrichtung 31 zum Zu- und Abführen der Kühlflüssigkeit auf, wobei die Kühlflüssigkeit im ORC-Container 10 mittels einer Leitungsanordnung einem Vorwärmer und/oder einem Verdampfer der ORC-Vorrichtung 20 zum Übertragen von Wärmeenergie von der Kühlflüssigkeit auf das Arbeitsmedium zugeführt wird.

Die Wärmeeinkopplungsvorrichtung 31, 32 weist weiterhin einen Abgaseinlass 32 zum Zuführen des Abgases an einen Abgaswärmeübertrager 35 der ORC-Vorrichtung 20 auf. Dabei wird Wärme von dem Abgas auf das Arbeitsmedium übertragen und zum Vorwärmen des Arbeitsmediums (vor dem Verdampfer) verwendet. Der ORC-Container 10 umfasst weiterhin einen Abgasauslass 33 an der Oberseite des ISO-Containers 11.

Die Übertragung der Wärme auf das Arbeitsmedium kann jeweils direkt erfolgen, also direktes Verdampfen oder Vorwärmen über einen Wärmeübertrager, oder über einen Zwischenkreis mit einem weiteren Wärmeträgermedium.

Der Aggregat-Container umfasst bevorzugt ebenfalls einen ISO-Container 51. Der Aggregat-Container 50 umfasst eine an einer Oberseite des Aggregat-Containers 50 angeordnete Wärmeauskopplungsvorrichtung 71, 72 zum Abführen von Wärme aus dem Aggregat-Container 50. Die wärmeführende Flüssigkeit ist die Kühlflüssigkeit ("Kühlwasser") des Verbrennungsmotors 52, und der Aggregat-Container 50 weist an dessen Oberseite eine Anschlussvorrichtung 71 zum Ab- und Zuführen der Kühlflüssigkeit auf. Weiterhin ist hier das wärmeführende Abgas das Abgas des Verbrennungsmotors 52 ist und der Aggregat-Container 50 hat einen an der Oberseite des Aggregat-Containers angeordneten Abgasauslass 72 zum Abführen des Abgases.

Die zu Grunde liegende Problemstellung und dessen Lösung werden nachfolgend nochmals erläutert.

Erfindungsgemäß wird vorgeschlagen, den ORC-Container 10 auf den Aggregat-Container 50 zu stellen, um den Platzbedarf (Stellfläche) zu verringern und gleichzeitig das ORC-System möglichst nahe an der Wärmequelle zu positionieren. Eine Verbindung kann dabei über standardisierte Verbindungselemente erfolgen, z.B. corner castings.

Hierbei muss allerdings beachtet werden, dass der zum Verbrennungsmotor zugehörige Kühler 53 erwärmte Luft erzeugt und oftmals einen nach oben gerichteten Abluftkanal besitzt, der nicht abgedeckt werden darf.

Wird diese Abluft durch den Kühler 40 des ORC-Systems 20 angesaugt, wirkt sich dies weiterhin negativ auf den ORC-Prozess aus (geringere Bruttoleistung und erhöhter Eigenbedarf, dadurch reduzierte Nettoleistung). Bei dem darüber liegenden Container müsste daher eine Öffnung zur Durchführung der Abluft vorgesehen werden, wodurch weniger Containerfläche für das ORC-System zur Verfügung steht. Zudem ist eine Standardisierung des ORC-Containers erschwert, da der motorseitige Abluftkanal aus dem Motor-Container nicht zwangsläufig immer an der gleichen Stelle angeordnet ist. Des Weiteren ergeben sich Probleme bei der Auslegung und Montage der (Rohr)-leitungen für die Zuführung des Motorabgases und Motorkühlwassers vom Motor hin zum ORC-System. Stehen die beiden Container direkt (ohne Zwischenraum 60) übereinander, gibt es keinen Platz bzw. die Montage, um die jeweiligen Anschlüsse zu verbinden, ist deutlich erschwert. Hinzu kommt, dass die Anschlusslage bei Motoren variiert und bei nicht direkt übereinanderliegenden Anschlüssen aus/in den Container eine Umleitung nötig wird. Diese müsste dann innerhalb des ORC-Containers realisiert werden, was wiederum die für das ORC System zur Verfügung stehende Fläche innerhalb des Containers vermindert und so die Flexibilität vermindert. Eine Reduzierung des Containerplatzangebotes hat auch ein Verkleinern von Kühlerfläche und/oder Abgaswärmeübertragerfläche zur Folge. Liegen diese jeweils unter dem bestimmten Designpunkt, hat dies leistungsmindernde Effekte und schadet somit der Wirtschaftlichkeit des Systems.

Erfindungsgemäß werden diese Nachteile durch den Zwischenraum 60 zwischen den beiden Containern 10, 50 überwunden.

Der ORC-Container 10 wird mit ausfahrbaren oder demontierbaren Füßen 12 ausgestattet, die den Zwischenraum 60 zum darunterliegenden Aggregat-Container 50 schaffen. Dadurch lassen sich die beschriebenen Probleme lösen:
- Das volle Containervolumen steht für das ORC-System zur Verfügung.
- Der Abluftkanal 61 für den Kühler des unteren Motor-Containers ist im Zwischenraum 60 flexibel (z.B. mittels Umlenkblechen 54 darstellbar und warme Luft ist beliebig ableitbar.
- Ein standardisierter Transport mit eingefahrenen Füßen bleibt erhalten.
- Die Stabilität für den Transport mit Stapelbarkeit gemäß einschlägiger Richtlinien (z.B. CSC) bleibt durch den Standardcontainer (ISO-Container) erhalten (Füße eingefahren)
- Eine flexible Anbindung des Motorkühlwasser und des Abgases ist durch eine Rohrführung im Zwischenraum möglich (auch ein Bypass, Bypass-Leitung 73 zum Abführen von überschüssigem Abgas).
- Der höchste Punkt der Motorkühlwasseranbindung liegt innerhalb des ORC-Containers. Dies ermöglicht das standardisierte Installieren von Entlüftungen bei der Produktion und verringert somit den Installationsaufwand im Feld.
- Weitere Vereinfachungen für den Einsatz ergeben sich durch feste Anschlusspunkte im ORC-Container in Kombination mit Standardsteckkomponenten von Abgasrohr (Kniestücke, T-Stücke) oder Motorkühlwasser (z.B. Schläuche mit Schnellkupplungen), welche beim Transport ebenfalls im freien Containervolumen des ORC-Containers mitgeliefert werden können.

Die folgenden Vorteile sind besonders zu nennen. Der ISO-Container mit zusätzlichen Standfüßen ist ein Standardprodukt ohne Änderungen in Design und Fertigung. Bei der Installation (Verbinden des ORC-Containers mit dem Aggregat-Container) sind nur geringe Anpassungen notwendig. Zudem besteht eine Flexibilität bei der Installation und der Rohrführung anstatt einer Festlegung auf eine bestimmte Kombination vorab. Der ORC-Container kann externe Installationskomponenten bereits im verfügbaren Volumen enthalten - es ist keine weitere Logistik nötig. Es kann ein maximierter Bauraum im ORC-Container verwendet werden. Eine Abluftführung ist auf einer den Kühlern des ORC-Containers abgewandten Seite möglich.

Die dargestellten Ausführungsformen sind lediglich beispielhaft und der vollständige Umfang der vorliegenden Erfindung wird durch die Ansprüche definiert.

## Patentansprüche

1. System (100), umfassend:
einen ORC-Container (10); und
einen Aggregat-Container (50) mit einem Aggregat (52) das im Betrieb Wärme erzeugt, wobei
der Aggregat-Container eine Wärmeauskopplungsvorrichtung (71, 72) zum Abführen von
Wärme aus dem Aggregat-Container umfasst;
wobei der ORC-Container umfasst:
einen Container, insbesondere einen ISO-Container, mit einer darin angeordneten ORC-Vorrichtung (20) zum Umwandeln von Wärmeenergie in elektrische oder mechanische Energie, wobei die ORC-Vorrichtung ein Arbeitsmedium aufweist;
eine an dem Container vorgesehene Wärmeeinkopplungsvorrichtung (31, 32) zum Zuführen von Wärmeenergie von dem Aggregat-Container; und
eine an dem Container angeordnete Abstandsvorrichtung (12), wobei die Abstandsvorrichtung zum Bereitstellen eines Zwischenraums (60) zwischen dem ORC-Container und dem Aggregat-Container geeignet ist;
wobei die Abstandsvorrichtung eine Standvorrichtung zum Aufstellen des ORC-Containers auf den Aggregat-Container umfasst, wodurch der Zwischenraum zwischen einer Unterseite des ORC-Containers und einer Oberseite des Aggregat-Containers bereitgestellt wird; und
wobei die Wärmeeinkopplungsvorrichtung einen Abgaseinlass (32) zum Zuführen eines wärmeführenden Abgases an einen Abgaswärmeübertrager der ORC-Vorrichtung zum Übertragen von Wärme von dem Abgas direkt auf das Arbeitsmedium oder auf ein weiteres Wärmeträgermedium und anschließend von diesem auf das Arbeitsmedium, insbesondere zum Vorwärmen und/oder Verdampfen des Arbeitsmediums, umfasst, und wobei der ORC-Container weiterhin einen Abgasauslass (33) umfasst; und
wobei im Zwischenraum ein oder mehrere lösbar angeordnete Umlenkelemente (54) vorgesehen sind, um eine Kühlluft des Aggregats von einem Bereich des ORC-Containers weg zu leiten, in dem ein Kühler (40) der ORC-Vorrichtung angeordnet ist.

2. System nach Anspruch 1, wobei die Standvorrichtung standardisierte Verbindungselemente, vorzugsweise standardisierte Eckverbindungen umfasst.

3. System nach Anspruch 1 oder 2, wobei die Wärmeeinkopplungsvorrichtung an der Unterseite oder an einer Seitenfläche des ORC-Containers vorgesehen ist.

4. System nach einem der Ansprüche 1 bis 3, wobei die Wärmeeinkopplungsvorrichtung eine Anschlussvorrichtung zum Zu- und Abführen einer wärmeführende Flüssigkeit aufweist, wobei die wärmeführende Flüssigkeit im ORC-Container mittels einer Leitungsanordnung einem Vorwärmer und/oder einem Verdampfer der ORC-Vorrichtung zum Übertragen von Wärmeenergie von der Flüssigkeit auf das Arbeitsmedium zuführbar ist.

5. System nach einem der Ansprüche 1 bis 4, wobei der Abgasauslass an einer Oberseite des ISO-Containers angeordnet ist.

6. System nach Anspruch 2 oder einem der Ansprüche 3 bis 5 in Kombination mit Anspruch 2, wobei die Standvorrichtung Standfüße umfasst, die aus- und einfahrbar und/oder aus- und einklappbar und/oder lösbar befestigt sind.

7. System nach Anspruch 6, wobei jeder aus- und einfahrbare Standfuß ein Außenelement und ein aus- und einfahrbares Innenelement aufweist und wobei eine Fixierungsvorrichtung zum Fixieren eines Auszugs des Innenelements aus dem Außenelement vorgesehen ist.

8. System nach einem der Ansprüche 1 bis 7, wobei in dem Zwischenraum eine Bypass-Leitung zum Abführen von überschüssigem Abgas vorgesehen ist.

9. System nach einem der Ansprüche 1 bis 8, wobei die Wärmeauskopplungsvorrichtung an einer Oberseite des Aggregat-Containers angeordnet ist.

10. System nach Anspruch 9, wobei der Aggregat-Container einen weiteren Container umfasst, insbesondere einen ISO-Container, in dem das Aggregat angeordnet ist, wobei der weitere Container vorzugsweise die gleichen Maße hat wie der Container des ORC-Containers, und wobei der weitere Container vorzugsweise standardisierte Verbindungselemente, insbesondere standardisierte Eckverbindungen umfasst, die mit standardisierten Verbindungselementen des ORC-Containers verbindbar sind.

11. System nach Anspruch 9 oder 10, wobei das Aggregat einen Verbrennungsmotor umfasst, wobei die wärmeführende Flüssigkeit eine Kühlflüssigkeit des Verbrennungsmotors ist und der Aggregat-Container eine an der Oberseite des Aggregat-Containers angeordnete Anschlussvorrichtung zum Ab- und Zuführen der Kühlflüssigkeit aufweist, und wobei das wärmeführende Abgas ein Abgas des Verbrennungsmotors ist und der Aggregat-Container einen an der Oberseite des Aggregat-Containers angeordneten Abgasauslass zum Abführen des Abgases aufweist.

12. System nach einem der Ansprüche 9 bis 11, wobei die Wärmeauskopplungsvorrichtung des Aggregat-Containers und die Wärmeeinkopplungsvorrichtung des ORC-Containers mit ein oder mehreren Verbindungselementen lösbar verbunden sind, die in dem Zwischenraum angeordnet sind.

13. Verfahren zum Aufstellen eines Systems nach einem der Ansprüche 1 bis 12, umfassend die Schritte:
Anbringen und/oder Ausfahren und/oder Ausklappen der Standvorrichtung an dem ORC-Container;
Aufsetzen des ORC-Containers auf den Aggregat-Container; und
Verbinden der Wärmeauskopplungsvorrichtung des Aggregat-Containers mit der Wärmeeinkopplungsvorrichtung des ORC-Containers.

14. Verfahren nach Anspruch 13, weiterhin umfassend den Schritt:
Befestigen der Umlenkelemente im Zwischenraum zwischen dem ORC-Container und dem Aggregat-Container.

15. Verfahren zum Betreiben eines Systems nach einem der Ansprüche 1 bis 12, umfassend die Schritte:
Leiten von Kühlluft des Aggregats weg von einem Bereich des ORC-Containers mit dem/den Umlenkelement/en.

## Claims

1. A system (100) comprising:
an ORC container (10); and
an aggregate container (50) comprising an aggregate (52) which generates heat during operation, the aggregate container comprising a heat extraction device (71, 72) for discharging heat from the aggregate container;
wherein the ORC container comprises:
a container, in particular an ISO container, having arranged therein an ORC device (20) for converting heat energy into electrical or mechanical energy, wherein the ORC device comprises a working medium;
a heat introduction device (31, 32) provided at the container and used for supplying heat energy from the aggregate container; and
a spacer device (12) arranged on the container, wherein the spacer device is suitable for providing an intermediate space (60) between the ORC container and the aggregate container;
wherein the spacer device comprises a stand device for installing the ORC container on the aggregate container, whereby the intermediate space between a lower surface of the ORC container and an upper surface of the aggregate container is provided; and
wherein the heat introduction device comprises an exhaust gas inlet (32) for supplying a heat-carrying exhaust gas to an exhaust gas heat exchanger of the ORC device, so as to transfer heat from the exhaust gas directly to the working medium or to a further heat-carrying medium and, subsequently, from the latter to the working medium, in particular for preheating and/or evaporating the working medium, and wherein the ORC container additionally comprises an exhaust gas outlet (33); and
wherein one or a plurality of releasably arranged deflection elements (54) are provided in the intermediate space, so as to lead cooling air of the aggregate away from an area of the ORC container in which a radiator (40) of the ORC device is arranged.

2. The system according to claim 1, wherein the stand device comprises standardized connection elements, preferably standardized corner joints.

3. The system according to claim 1 or 2, wherein the heat introduction device is provided on the lower surface or on a lateral surface of the ORC container.

4. The system according to one of the claims 1 to 3, wherein the heat introduction device comprises a connection device for supplying and discharging a heat-carrying liquid, the heat-carrying liquid in the ORC container being supplyable to a preheater and/or an evaporator of the ORC device by means of an arrangement of pipes, so as to transfer heat energy from the liquid to the working medium.

5. The system according to one of the claims 1 to 4, wherein the exhaust gas outlet is arranged at the top of the ISO container.

6. The system according to claim 2 or according to one of the claims 3 to 5 in combination with claim 2, wherein the stand device comprises supporting feet, which are adapted to be extended and retracted and/or to be folded out and folded in and/or which are releasably fixed.

7. The system according to claim 6, wherein each extendable and retractable supporting foot comprises an outer member and an extendable and retractable inner member, and wherein a fixing device is provided for fixing an extraction of the inner member from the outer member.

8. The system according to one of the claims 1 to 7, wherein a bypass conduit for discharging excess exhaust gas is provided in the intermediate space.

9. The system according to any one of claims 1 to 8, wherein the heat extraction device is arranged at the top of the aggregate container.

10. The system according to claim 9, wherein the aggregate container comprises a further container, in particular an ISO container, in which the aggregate is arranged, wherein the further container preferably has the same dimensions as the container of the ORC container, and wherein the further container preferably comprises standardized connection elements, in particular standardized corner joints, which are connectable to standardized connection elements of the ORC container.

11. The system according to claim 9 or 10, wherein the aggregate comprises an internal combustion engine, wherein the heat-carrying liquid is a coolant of the internal combustion engine, and the aggregate container has a connection device arranged at the top of the aggregate container and used for discharging and supplying the coolant, and wherein the heat-carrying exhaust gas is an exhaust gas of the internal combustion engine and the aggregate container has an exhaust gas outlet arranged at the top of the aggregate container and used for discharging the exhaust gas.

12. The system according to one of the claims 9 to 11, wherein the heat extraction device of the aggregate container and the heat introduction device of the ORC container are releasably connected by means of one or a plurality of connection elements, which are arranged in the intermediate space.

13. A method for installing a system according to one of the claims 1 to 12, the method comprising the following steps:
attaching and/or extending and/or folding out the stand device on the ORC container; placing the ORC container onto the aggregate container; and
connecting the heat extraction device of the aggregate container to the heat introduction device of the ORC container.

14. The method of claim 13, further comprising the step of:
fixing the deflection elements in position in the intermediate space between the ORC container and the aggregate container.

15. A method for operating a system according to one of claims 1 to 12, comprising the steps:
leading cooling air of the aggregate away from an area of the ORC container with the deflection element(s).

## Revendications

1. Système (100) comprenant:
un conteneur ORC (10); et
un conteneur d'agrégats (50) ayant un agrégat (52) qui génère de la chaleur pendant le fonctionnement, le conteneur d'agrégats comprenant un dispositif d'extraction de chaleur (71, 72) pour extraire la chaleur du conteneur d'agrégats;
dans lequel le conteneur ORC comprend:
un conteneur, en particulier un conteneur ISO, dans lequel est disposé un dispositif ORC (20) destiné à convertir l'énergie thermique en énergie électrique ou mécanique, le dispositif ORC comportant un milieu de travail;
un dispositif de couplage thermique (31, 32) prévu sur le conteneur pour fournir de l'énergie thermique à partir du conteneur unitaire;
un dispositif d'espacement (12) disposé sur le conteneur,
le dispositif d'espacement étant conçu pour fournir un espace (60) entre le conteneur ORC et le conteneur d'agrégats;
le moyen d'espacement comprenant un moyen de support pour placer le conteneur ORC sur le conteneur de la batterie, fournissant ainsi l'espace entre un fond du conteneur ORC et un dessus du conteneur de la batterie; et
dans lequel le dispositif de couplage thermique comprend une entrée de gaz d'échappement (32) pour amener un gaz d'échappement caloporteur à un échangeur de chaleur de gaz d'échappement du dispositif ORC pour transférer la chaleur du gaz d'échappement directement au fluide de travail ou à un autre fluide caloporteur et ensuite de celui-ci au fluide de travail, en particulier pour préchauffer et/ou évaporer le fluide de travail, et dans lequel le conteneur ORC comprend en outre une sortie de gaz d'échappement (33); et
dans lequel un ou plusieurs éléments déflecteurs (54) disposés de manière amovible sont prévus dans l'espace intermédiaire afin de conduire un air de refroidissement de l'unité loin d'une région du conteneur ORC dans laquelle un refroidisseur (40) du dispositif ORC est disposé.

2. Système selon la revendication 1, dans lequel le dispositif de support comprend des éléments de connexion standardisés, de préférence des connexions d'angle standardisées.

3. Système selon les revendications 1 ou 2, dans lequel le dispositif de couplage thermique est prévu sur la face inférieure ou sur une surface latérale du conteneur ORC.

4. Système selon l'une des revendications 1 à 3, dans lequel le dispositif de couplage thermique présente un dispositif de raccordement pour l'alimentation et l'évacuation d'un liquide caloporteur, le liquide caloporteur dans le récipient ORC pouvant être alimenté au moyen d'un agencement de conduites à un préchauffeur et/ou un évaporateur du dispositif ORC pour transférer l'énergie thermique du liquide au milieu de travail.

5. Système selon l'une des revendications 1 à 4, avec la sortie d'échappement située sur un côté supérieur du conteneur ISO

6. Système selon la revendication 2 ou l'une des revendications 3 à 5 en combinaison avec la revendication 2, dans lequel le dispositif de support comprend des pieds de support qui sont extensibles et rétractables et/ou pliables et/ou fixés de manière amovible.

7. Système selon la revendication 6, dans lequel chaque pied extensible et rétractable comprend un élément extérieur et un élément intérieur extensible et rétractable, et dans lequel un dispositif de fixation est prévu pour fixer une extension de l'élément intérieur à partir de l'élément extérieur.

8. Système selon l'une des revendications 1 à 7, dans lequel une conduite de dérivation est prévue dans l'espace interstitiel pour évacuer l'excès de gaz d'échappement.

9. Système selon l'une des revendications 1 à 8, dans lequel le dispositif d'extraction de la chaleur est disposé sur un côté supérieur du conteneur d'agrégats.

10. Système selon la revendication 9, dans lequel le conteneur d'agrégat comprend un autre conteneur, en particulier un conteneur ISO, dans lequel l'agrégat est disposé, dans lequel l'autre conteneur a de préférence les mêmes dimensions que le conteneur du conteneur ORC, et dans lequel l'autre conteneur comprend de préférence des éléments de connexion normalisés, en particulier des connexions d'angle normalisées, qui peuvent être connectées à des éléments de connexion normalisés du conteneur ORC.

11. Système selon les revendications 9 ou 10, dans lequel l'agrégat comprend un moteur à combustion interne, dans lequel le liquide caloporteur est un liquide de refroidissement du moteur à combustion interne et le conteneur de l'agrégat a un dispositif de connexion disposé sur le côté supérieur du conteneur de l'agrégat pour décharger et fournir le liquide de refroidissement, et dans lequel le gaz d'échappement caloporteur est un gaz d'échappement du moteur à combustion interne et le conteneur de l'agrégat a une sortie de gaz d'échappement disposée sur le côté supérieur du conteneur de l'agrégat pour décharger le gaz d'échappement.

12. Système selon l'une quelconque des revendications 9 à 11, dans lequel le dispositif d'extraction de chaleur du conteneur d'agrégats et le dispositif de couplage thermique du conteneur ORC sont reliés de manière amovible à un ou plusieurs éléments de liaison disposés dans l'espace intermédiaire.

13. Procédé pour mettre en place un système selon l'une quelconque des revendications 1 à 12, comprenant les étapes suivantes:
la fixation et/ou l'extension et/ou le dépliage du support sur le conteneur de l'ORC;
le placement du conteneur ORC sur le conteneur d'agrégats
la connexion du dispositif d'extraction de la chaleur du conteneur d'agrégats au dispositif de couplage thermique du conteneur ORC.

14. Procédé selon la revendication 13, comprenant en outre l'étape
de fixation des éléments déflecteurs dans l'espace entre le conteneur ORC et le conteneur du groupe électrogène.

15. Procédé d'exploitation d'un système selon l'une quelconque des revendications 1 à 12, comprenant les étapes suivantes:
acheminer l'air de refroidissement de l'unité loin d'une zone du conteneur ORC avec le(s) déflecteur(s).
